# EUROPÄISCHE PATENTSCHRIFT

(11) **EP 0 772 110 B1**
(45) Veröffentlichungstag und Bekanntmachung des Hinweises auf die Patenterteilung: **12.08.1998**
(21) Anmeldenummer: 95117399.6
(22) Anmeldetag: 06.11.1995
(51) Int. Cl.: G05D 23/19, G05B 19/05

(54) **Anordnung von Mitteln zur Steuerung und/oder Regelung von Energieerzeugern und Energieverbrauchern**
Means arrangement for controlling and/or regulating energy sources and consumers
Agencement de moyens pour commander et/ou réguler des producteurs ou des consommateurs d'énergie

(43) Veröffentlichungstag der Anmeldung: 07.05.1997
(73) Patentinhaber: Landis & Gyr Technology Innovation AG, 6301 Zug (CH)
(72) Erfinder: Wüest, Josef, CH-6312 Steinhausen (CH); Kyburz, Beat, CH-6030 Ebikon (CH); Kocher, Peter, CH-6043 Adligenswil (CH); Sidler, Hansjörg, CH-6023 Rothenburg (CH)

(56) Entgegenhaltungen:
- EP-A- 0 315 158
- EP-A- 0 503 255
- EP-A- 0 605 772

## Beschreibung

Die Erfindung bezieht sich auf eine Anordnung der im Oberbegriff des Anspruchs 1 genannten Art.

Solche Anordnungen werden vorteilhaft in der Heizungs-, Lüftungs- und Klimatechnik, abgekürzt HLK, verwendet. Im folgenden wird der Begriff "HLK-Anlage" allgemein für eine Anlage zum Heizen, Kühlen und Belüften eines oder mehrerer Gebäude verwendet. Eine HLK-Anlage weist demnach Wärme- und/oder Kälteenergieverbraucher und je nach Bedarf Wärme- und Kälteenergieerzeuger und/oder Wärme- und Kälteenergiewandler sowie auch Mittel zur Steuerung und/oder Regelung der besagten Verbraucher, Erzeuger und Wandler auf.

Es ist eine Anordnung dieser Art bekannt (EP 0 503 255 A1 ; EP 0 605 772 A2), bei der Steuermodule hierarchisch zusammenschaltbar sind, wobei eine Gesamtfunktion einer HLK-Anlage durch ein Zusammenwirken der zusammengeschalteten Steuermodule bestimmt ist. Ein funktionsgerechtes Zusammenschalten mehrerer Steuermodule setzt für eine Installation und Inbetriebnahme der HLK-Anlage umfassendes Fachwissen und entsprechend grossen Aufwand voraus. EP-A-0 315 158 A2 zeigt ein System zur Übertragung von Steuerungskommandos auf ein Übertragungsnetwerk, worin die Adresse eines Gerätes einen funktions-abhängigen Teil aufweist.

Der Erfindung liegt die Aufgabe zugrunde, eine mehrere Erzeuger und mehrere Verbraucher aufweisende HLK-Anlage derart aufzubauen, dass die Anlage mit wenig Aufwand in Betrieb genommen werden kann.

Die genannte Aufgabe wird erfindungsgemäss durch die Merkmale des Anspruchs 1 gelöst. Vorteilhafte Ausgestaltungen ergeben sich aus den abhängigen Ansprüchen.

Nachfolgend werden Ausführungsbeispiele der Erfindung anhand der Zeichnung näher erläutert.

Es zeigen:
- Fig. 1: eine Prinzipdarstellung einer in Anlagensegmente aufgeteilten beispielhaften HLK-Anlage,
- Fig. 2: eine schematische Darstellung von Funktionseinheiten der beispielhaften HLK-Anlage,
- Fig. 3: ein Schema der beispielhaften HLK-Anlage mit Geräten und den Geräten zugeordneten Funktionseinheiten,
- Fig. 4: ein Entity-Relationship Diagramm einer maximal ausgebauten HLK-Anlage,
- Fig. 5: ein Ablaufschema zur Generierung und Weiterleitung von Anforderungssignalen in der beispielhaften HLK-Anlage nach der Fig. 3,
- Fig. 6: ein prinzipieller Signalflussplan für Anforderungssignale,
- Fig. 7: ein prinzipieller Signalflussplan für Sperrsignale und
- Fig. 8: ein prinzipieller Signalflussplan für Zwangssignale.

In der Fig. 1 bedeutet 1 ein erstes Anlagensegment, welches Energieerzeuger 2, eine einzige Funktionseinheit 3 zur Koordinierung von Energieerzeugern, Energieverbraucher 4 und eine einzige Funktionseinheit 5 zur Koordinierung von Energieverbrauchern aufweist. Ein zweites Anlagensegment 6 weist einen Energieumformer 7, Energieverbraucher 4 und eine einzige Funktionseinheit 5 zur Koordinierung von Energieverbrauchern auf, während in einem dritten Anlagensegment 8 mehrere Energieverbraucher 4 und eine einzige Funktionseinheit 5 zur Koordinierung von Energieverbrauchern angeordnet sind.

Die im Anlagensegmentes 1 bzw. 6 bzw. 8 angeordneten Energieverbraucher 4 und allfällig vorhandene Energieerzeuger 2 liegen an einer dem Anlagensegment 1 bzw. 6 bzw. 8 zugeordneten Energieverteilerschiene. In einer Warmwasserheizungsanlage, um hier ein Beispiel zu nennen, ist die Energieverteilerschiene durch eine Vorlauf- und eine Rücklaufleitung für das als Energieträger eingesetzte Warmwasser verwirklicht.

Durch die Funktionseinheit 5 zur Koordinierung von Energieverbrauchern wird Energie an die im betreffenden Anlagensegment 1 bzw. 6 bzw. 8 angeordneten Energieverbraucher 4 verteilt, wobei mit Vorteil auch der Vorrang zwischen den Energieverbrauchern 4 durch die besagte Funktionseinheit 5 innerhalb des betreffenden Anlagensegmentes 1 bzw. 6 bzw. 8 organisiert wird.

Die Funktionseinheit 3 zur Koordinierung von Energieerzeugern koordiniert die im Anlagensegment 1 angeordneten Energieerzeuger 2, welche durch die besagte Funktionseinheit 3 selbsttätig als Energieerzeugerkaskade organisierbar sind, wobei die besagte Funkionseinheit 3 auch eine Energiesammlerfunktion ausübt.

Die im zweiten Anlagensegment 6 und im dritten Anlagensegment 8 benötigte Energie wird beim ersten Anlagensegment 1 angefordert, indem entsprechende Anforderungen vom Energieumformer 7 des zweiten Anlagensegmentes 6 und von der Funktionseinheit 5 zur Koordinierung von Energieverbrauchern des dritten Anlagensegmentes 8 an die Funktionseinheit 5 zur Koordinierung von Energieverbrauchern des ersten Anlagensegmentes 1 gesendet werden. Im ersten Anlagensegment 1 leitet die Funktionseinheit 5 zur Koordinierung von Energieverbrauchern die erwähnten Anforderungen an die Funktionseinheit 3 zur Koordinierung von Energieerzeugern weiter. In der in der Fig. 1 dargestellten HLK-Anlage ist das erste Anlagensegment 1 als zentrales Energieerzeugungssegment eingesetzt; aus diesem Grunde werden die vom zweiten Anlagensegment 6 und vom dritten Anlagensegment 8 bezogenen Energiemengen durch die dem ersten Anlagensegment 1 zugeordnete Funktionseinheit 5 zur Koordinierung von Energieverbrauchern verteilt.

Der im zweiten Anlagensegment 6 angeordnete Umformer 7 arbeitet für die im zweiten Anlagensegment 6 angeordneten Verbraucher 4 als Energieerzeuger, während er aus der Sicht der dem ersten Anlagensegment 1 zugeordneten Funktionseinheit 5 zur Koordinierung von Energieverbrauchern als Energieverbraucher wirkt.

In der Fig. 2 sind das erste Anlagensegment 1 und das zweite Anlagensegment 2 der beispielhaften HLK-Anlage nach Fig. 1 noch etwas ausführlicher dargestellt. Eine Vorlaufleitung 11 und eine Rücklaufleitung 12 bilden eine erste, dem ersten Anlagensegment 1 zugehörige Energieverteilerschiene 13, während eine weitere Vorlaufleitung 14 und eine weitere Rücklaufleitung 15 eine zweite, dem zweiten Anlagensegment 6 zugehörige Energieverteilerschiene 16 bilden. Der Umformer 7 ist eingangsseitig an der ersten Energieverteilerschiene 13 und ausgangsseitig an der zweiten Energieverteilerschiene 16 angeschlossen.

Mittel zur Bedienung, Steuerung oder Regelung der Energieerzeuger 2, der Energieverbraucher 4 und des Energieumformers 7 sind in vorteilhafter Art durch Funktionseinheiten verwirklicht, welche in der HLK-Anlage grundsätzlich in mehreren durch ein Datennetzwerk miteinander verbundenen Geräten bzw. Apparaten verteilt implementiert sind. Eine einzelne Funktionseinheit erfüllt eine in sich abgeschlossene Aufgabe welche vorteilhafterweise nicht auf mehrere Geräte bzw. Apparate aufgeteilt ist.

Ein erster Typ der Funktionseinheiten ist die Funktionseinheit 3 zur Koordinierung von Energieerzeugern und ein zweiter Typ ist die Funktionseinheit 5 zur Koordinierung von Energieverbrauchern.

In der Fig. 2 sind die den beiden Anlagensegmenten 1 und 6 zugeordneten Funktionseinheiten je durch ein Rechteck dargestellt.

In vorteilhafter Art verfügt das Anlagensegment 1 bzw. 6 über Exemplare eines dritten Typs der Funktionseinheiten, nämlich eine Funktionseinheit 21 zur Bedienung/Ansteuerung einer Verbrauchergruppe und über Exemplare eines vierten Typs der Funktionseinheiten, nämlich einer Funktionseinheit 22 zur Bedienung/Ansteuerung einer Verbrauchereinheit, wobei hier unter dem Begriff "Verbrauchergruppe" eine inhomogene Gruppe mit beispielsweise einem Mischventil 23 mit Antrieb, einer Umwälzpumpe 24 und einem allfällig vorhandenen Temperaturfühler verstanden wird und unter den Begriff "Verbrauchereinheit" ein Teil der HLK-Anlage fällt, welcher Bedürfnisse eines Endbenutzers bezüglich Raumtemperatur, bezüglich Brauchwasser oder auch bezüglich Raumlüftung in ein entsprechendes Anforderungssignal umsetzt. Eine Verbrauchereinheit, welche auch über Temperaturfühler verfügt, ist beispielsweise in einem Raumgerät verwirklicht. Im dargestellten Beispiel wirkt ein Exemplar 22.1 der Funktionseinheit 22 zur Bedienung/Ansteuerung einer Verbrauchereinheit schliesslich auf einen an die Verbrauchergruppe 23, 24 angeschlossenen Heizkörper 25.

Die Funktionseinheit 21 zur Bedienung/Ansteuerung einer Verbrauchergruppe ist anforderungsgerecht ausgeprägt. Im dargestellten Beispiel ist ein Exemplar 21.1 der Funktionseinheit 22 zur Bedienung/Ansteuerung einer Brauchwasser-Verbrauchergruppe und ein weiteres Exemplar 21.2 der Funktionseinheit 21 zur Bedienung/Ansteuerung einer Raumheizungs-Verbrauchergruppe ausgeprägt. Weitere beispielhafte Ausprägungen der Funktionseinheit 21 sind Varianten als Lufterhitzer-Verbrauchergruppe, Luftkühlungs-Verbrauchergruppe und Ventillations-Verbrauchergruppen. Die Ausprägungen der Funktionseinheit 21 sind in vorteilhafter Art mit Hilfe objektorientierter Programmierung ausgebildet, wobei eine bestimmte Ausprägung der Funktionseinheit 21 beispielhafterweise durch eine von einer gemeinsamen Basisklasse der Funktionseinheit 21 abhängigen Klasse implementierbar ist.

Zudem verfügt die HLK-Anlage über Exemplare eines fünften Typs der Funktionseinheiten, nämlich eine Funktionseinheit 27 zur Bedienung/Ansteuerung einer Erzeugergruppe, über Exemplare eines sechsten Typs der Funktionseinheiten, nämlich einer Funktionseinheit 28 zur Bedienung/Ansteuerung einer Erzeugereinheit und über Exemplare eines siebten Typs der Funktionseinheiten, nämlich einer Funktionseinheit 29 zur Bedienung/Ansteuerung eines Energieumformers, wobei hier unter dem Begriff "Erzeugergruppe" eine inhomogene Gruppe, beispielsweise eine ein Mischventil 30, eine Pumpe 31 und einen nicht eingezeichneten Temperaturfühler aufweisende Rücklaufmischergruppe verstanden wird und mit dem Begriff "Erzeugereinheit" beispielsweise ein Heizkessel mit oder ohne Brenner, eine Wärmepumpe, eine Elektroheizung oder eine Solareinheit gemeint ist. Die Fig. 2 zeigt also einerseits ein Schema mit ersten Heizwasserkreisen 2, 13, 4, 7 im ersten Anlagensegment 1 sowie zweiten Heizwasserkreisen 7, 16, 4 im zweiten Anlagensegment 6 und andererseits die den beiden Anlagensegmenten 1 und 6 zugeordneten Funktionseinheiten 21, 22, 27, 28 und 29, wobei das die Funktionseinheit 21, 22, 27, 28 oder 29 in der Zeichnung symbolisierende Rechteck im wesentlichen jenen Bereich der HLK-Anlage umrahmt, der durch die entsprechende Funktionseinheit 21, 22, 27, 28 oder 29 bedient, beziehungsweise angesteuert oder geregelt wird.

Bei Bedarf ist die Menge der verfügbaren Typen der Funktionseinheiten durch weitere Typen erweiterbar. So ist eine bestimmte Funktionseinheit, beispielsweise die Funktionseinheit 28 zur Bedienung/Ansteuerung einer Erzeugereinheit in eine Funktionseinheit zur Bedienung/Ansteuerung eines Heizkessels und eine Funktionseinheit zur Bedienung/Ansteuerung eines Brenners aufteilbar. Weitere Typen der Funktionseinheiten sind beispielsweise eine Funktionseinheit zur Bedienung/Ansteuerung eines Luftentfeuchters und eine Funktionseinheit zur Bedienung/Ansteuerung eines Raumgerätes.

In der Fig. 3 ist mit 41 ein erstes, mit 42 ein zweites, mit 43 ein drittes und mit 44 ein viertes dem ersten Anlagensegment 1 zugeordnetes Gerät bezeichnet. Weiter ist mit 45 ein erstes, mit 46 ein zweites, mit 47 ein drittes und mit 48 ein viertes dem zweiten Anlagensegment 6 zugeordnetes Gerät bezeichnet. Schliesslich ist mit 49 ein erstes, mit 50 ein zweites und mit 51 ein drittes dem dritten Anlagensegment 8 zugeteiltes Gerät bezeichnet.

Die Geräte 41 bis 51 der HLK-Anlage weisen je eine Geräteadresse 52 auf, die vorteilhafterweise eine Segmentnummer Sx und eine Gerätenummer Gy enthält. Die Segmentnummer Sx ist bei allen einem bestimmten Anlagensegment zugeordneten Geräten gleich, so dass damit für Kommunikationszwecke die dem Anlagensegment 1 bzw. 6 bzw. 8 zugehörigen Geräte 41, 42, 43 und 44 bzw. 45, 46, 47 und 48 bzw. 49, 50 und 51 jeweils über den gemeinsamen Adressteil Sx ansprechbar sind, wobei im Beispiel der gemeinsame Adressteil im ersten Anlagensegment 1 mit S0, im zweiten Anlagensegment 6 mit S1 und im dritten Anlagensegment 8 mit S2 festgelegt ist.

Eine vorbestimmte Gerätenummer G1 des Gerätes 41 bzw. 45 bzw. 49 legt fest, dass die im Anlagensegment 1 bzw. 6 bzw. 8 einzige Funktionseinheit 5 zur Koordinierung von Energieverbrauchern in dem durch die vorbestimmte Gerätenummer G1 ausgezeichneten Gerät 41 bzw. 45 bzw. 49 verwirklicht ist. Die vorbestimmte Gerätenummer G1 legt weiter fest, dass die einzige Funktionseinheit 3 zur Koordinierung von Energieerzeugern im Anlagensegment 1 in dem durch die vorbestimmte Gerätenummer G1 ausgezeichneten Gerät 41 verwirklicht ist.

Durch ein Einstellen der vorbestimmten Gerätenummer G1 in der Geräteadresse 52 eines Gerätes der HLK-Anlage wird im Gerät die Funktionseinheit 5 zur Koordinierung von Energieverbrauchern aktiviert.

Bei der Inbetriebnahme der HLK-Anlage meldet sich jedes Exemplar der Funktionseinheit 28 zur Bedienung/Ansteuerung einer Erzeugereinheit in vorteilhafter Art selbsttätig bei der Funktionseinheit 3 zur Koordinierung von Energieerzeugern im zugehörigen Anlagensegment 1 an. Die Funktionseinheit 3 zur Koordinierung von Energieerzeugern weist ein Verzeichnis zur Eintragung der angemeldeten und damit im Anlagensegment 1 verfügbaren Energieerzeuger 2 (Fig. 1) auf. In vorteilhafter Art ermöglicht das Verzeichnis eine optimale Koordinierung der Energieerzeuger 2 als Erzeugerkaskade gemäss einer geeigneten Kaskadenstrategie.

Der bei der Konfigurierung und Installation eine HLK-Anlage erforderliche Aufwand von der Seite eines Fachmannes der HLK-Technik kann dadurch minimiert werden, dass die HLK-Anlage eine von drei ausgezeichneten Strukturen aufweist:
- Eine erste ausgezeichnete Struktur verfügt über ein als zentrales Energieerzeugungssegment eingesetztes Anlagensegement mit Geräten, die in der Geräteadresse 52 eine vorbestimmte im Beispiel der Fig. 3 dem Anlagensegment 1 zugeordnete Segmentnummer S0 aufweisen. Weitere Anlagensegmente der HLK-Anlage verfügen weder über Energieerzeuger 2 noch über Energieumformer 7.
- Eine zweite ausgezeichnete Struktur verfügt ebenso über das als zentrales Energieerzeugungssegment eingesetzte Anlagensegment mit Geräten, die in der Geräteadresse 52 die vorbestimmte im Beispiel der Fig. 3 dem Anlagensegment 1 zugeordnete Segmentnummer S0 aufweisen. Weitere Anlagensegmente weisen keine Energieerzeuger 2 auf, verfügen jedoch mindestens zum Teil über Energieumformer 7.
- Eine dritte ausgezeichnete Struktur hat kein als zentrales Energieerzeugungssegment eingesetztes Anlagensegment mit Geräten, die in der Geräteadresse 52 die vorbestimmte Segmentnummer S0 aufweisen. Jedes Anlagensegment der HLK-Anlage weist mindestens einen Energieerzeuger 2, jedoch keinen Umformer 7 auf und ist damit bezüglich Energieerzeugung immer autonom.

Funktionseinheiten eines zentralen Energieerzeugungssegmentes sind durch die vorbestimmte Segmentnummer S0 in der Geräteadresse auf einfache Art sicher erreichbar.

Durch ein Einstellen der vorbestimmten Segmentnummer S0 und der vorbestimmten Gerätenummer G1 in der Geräteadresse 52 eines Gerätes der HLK-Anlage wird im Gerät die Funktionseinheit 5 zur Koordinierung von Energieverbrauchern und die Funktionseinheit 3 zur Koordinierung von Energieerzeugern aktiviert.

Zur Minimierung des Aufwandes einer für Kommunikationszwecke erforderlichen Adressierung von Geräten und Funktionseinheiten erfolgt eine Adressvergabe nach einer vordefinierten mit wenig Fachkenntnissen anwendbaren Regel.

Nach der vorteilhaften Regel erfolgt die Vergabe aufsteigend geordneter Gerätenummern mit Ausname der vorbestimmten Gerätenummer G1 ausgehend von Geräten mit mindestens einer Funktionseinheit 28 zur Bedienung/Ansteuerung einer Erzeugereinheit, zu Geräten mit mindestens einer Funktionseinheit 27 zur Bedienung/Ansteuerung einer Erzeugergruppe, weiter zu Geräten mit mindesten einer Funktionseinheit 29 zur Bedienung/Ansteuerung eines Energieumformers, weiter zu Geräten mit mindestens einer Funktionseinheit 21 zur Bedienung/Ansteuerung einer Verbrauchergruppe und schliesslich zu Geräten mit mindestens einer Funktionseinheit 22 zur Bedienung/Ansteuerung einer Verbrauchereinheit.

Es versteht sich von selbst, dass die vorteilhafte Regel in einer Variante auch so definierbar ist, dass bei gleicher Reihenfolge der Geräte absteigend geordnete Gerätenummern vergeben werden.

In der Fig. 4 ist der minimal und maximal mögliche Ausbaugrad einer nach der ersten oder der zweiten ausgezeichneten Struktur aufgebauten HLK-Anlage mittels eines Entity-Relationship Diagramms dargestellt, wobei im Diagramm aufgrund von Verbindungslinien zwischen Funktionseinheiten auch direkte funktionale Beziehungen zwischen den Funktionseinheiten ersichtlich sind. Eine funktionale Beziehung ist eine durch die Geräteadresse gesteuerte gegenseitige Zuordnung, durch welche eine sichere und einfach verwirklichbare Kommunikation zwischen Funktionseinheiten innerhalb eines Anlagensegmentes wie auch zwischen Funktionseinheiten in verschiedenen Anlagensegmenten ermöglicht ist.

Das als zentrales Energieerzeugungssegment eingesetzte erste Anlagensegment 1 weist ein einziges Exemplar der Funktionseinheit 3 zur Koordinierung von Energieerzeugern und ein einziges Exemplar der Funktionseinheit 5 zur Koordinierung von Energieverbrauchern auf.

Im Anlagensegment 1 wird minimal ein einzelnes Exemplar bzw. werden maximal eine Anzahl b Exemplare der Funktionseinheit 27 zur Bedienung/Ansteuerung einer Erzeugergruppe durch die Funktionseinheit 3 zur Koordinierung von Energieerzeugern koordiniert, wobei im Anlagensegment 1 zu jedem vorhandenen Exemplar der Funktionseinheit 27 zur Bedienung/Ansteuerung einer Erzeugergruppe mit Vorteil auch ein Exemplar der Funktionseinheit 28 zur Bedienung/Ansteuerung einer Erzeugereinheit implementiert ist. Das Anlagensegment 1 kann ferner bis zu einer Anzahl a1 Exemplare der Funktionseinheit 21 zur Bedienung/Ansteuerung einer Verbrauchergruppe aufweisen, die durch das einziges im Anlagensegment 1 vorhandene Exemplar der Funktionseinheit 5 zur Koordinierung von Energieverbrauchern koordiniert werden, wobei zu jedem im Anlagensegment 1 vorhandenen Exemplar der Funktionseinheit 21 zur Bedienung/Ansteuerung einer Verbrauchergruppe mit Vorteil auch ein Exemplar der Funktionseinheit 22 zur Bedienung/Ansteuerung einer Verbrauchereinheit implementiert ist.

Neben dem ersten Anlagensegment 1 kann die HLK-Anlage bis zu einer Anzahl a2 Anlagensegmente 6.x mit je einem Energieumformer 7 (Fig. 1) und/oder bis zu einer Anzahl a3 Anlagensegmente 8.x ohne Energieumformer 7 aufweisen, was in jedem Anlagensegment 6.x genau ein Exemplar der Funktionseinheit 29 zur Bedienung/Ansteuerung eines Energieumformers bedingt. Weiter weist jedes vorhandene Anlagensegment 6.x oder 8.x genau ein Exemplar der Funktionseinheit 5 zur Koordinierung von Energieverbrauchern auf, wobei die Funktionseinheit 5 im eigenen Anlagensegment 6.x oder 8.x minimal ein einzelnes Exemplar bzw. maximal die Anzahl a1 Exemplare der Funktionseinheit 21 zur Bedienung/Ansteuerung einer Verbrauchergruppe koordiniert. Zu jedem im Anlagensegment 6.x oder 8.x vorhandenen Exemplar der Funktionseinheit 21 ist mit Vorteil auch ein Exemplar der Funktionseinheit 22 zur Bedienung/Ansteuerung einer Verbrauchereinheit im gleichen Anlagensegment 6.x bzw. 8.x implementiert.

Die im ersten Anlagensegment 1 angeordnete Funktionseinheit 5 zur Koordinierung von Energieverbrauchern bedient auch die maximal a2 Exemplare der Funktionseinheit 29 zur Bedienung/Ansteuerung eines Energieumformers der Anlagensegmente 6.x und weiter die maximal a3 Exemplare der Funktionseinheit 5 zur Koordinierung von Energieverbrauchern der Anlagensegmente 8.x.

Die Funktionseinheiten einer HLK-Anlage kommunizieren miteinander mittels Signalen. Signale zwischen zwei Funktionseinheiten, die nicht im gleichen Gerät implementiert sind, werden über ein lokales Datennetzwerk übertragen; aus diesem Grund sind die Geräte der HLK-Anlage an das Datennetzwerk angeschlossen. Die Adressierung einer Funktionseinheit erfolgt in vorteilhafter Art über eine dem Typ der Funktionseinheit zugeordnete Typnummer FT und die Geräteadresse 52 (Fig. 3) des betreffenden Gerätes, in welchem die Funktionseinheit implementiert ist, wobei das betreffende Gerät durch eine Kombination mit der vom Anlagensegment abhängigen Segmentnummer Sx und der Gerätenummer Gy erreichbar ist. Zugunsten einer einfachen und sicheren Implementierung der Funktionsknoten wird ein Empfänger eines Signals so genau wie notwendig adressiert. Das Signal ist grundsätzlich ein adressiertes Datenpaket, welches mindestens einen Wert und mit Vorteil auch Attribute aufweist. Durch die vorteilhafte Struktur der die Segmentnummer Sx und die Gerätenummer Gy aufweisenden Geräteadresse 52 ist das Signal verwendungsgerecht an ein bestimmtes Gerät oder gleichzeitig an mehrere Geräte eines Anlagensegmentes oder auch gleichzeitig an mehrere verschiedenen Anlagensegmenten zugehörige Geräte der HLK-Anlage adressiert.

Vorteilhafterweise sind mehrere in einem gemeinsamen Gerät implementierte Funktionseinheiten eines Typs durch eine die Typnummer FT erweiternde Unteradresse UA unterscheidbar.

In vorteilhafter Art sind mindestens drei grundsätzlich unterschiedliche Signalarten generierbar. Eine erste vorteilhafte Signalart ist ein Anforderungssignal, mit dem ausgehend von einem Energieverbraucher Wärme - oder Kälteenergie angefordert wird. Das Anforderungssignal wird verwendet, um in der HLK-Anlage den aktuellen Energiebedarf weiterzumelden. Das Anforderungssignal wird grundsätzlich von einer einem Energieverbraucher zugeordneten Funktionseinheit in Richtung einer einem Energieerzeuger zugeordneten Funktionseinheit übertragen, wobei das Anforderungssignal auf dem Weg zum Energieerzeuger in bestimmten Funktionseinheiten veränderbar ist. Die Funktionseinheit 21 zur Bedienung/Ansteuerung einer Verbrauchergruppe (Fig. 3) wie auch die Funktionseinheit 29 zur Bedienung/Ansteuerung eines Energieumformers überhöhen bei Bedarf einen Wert des Anforderungssignales und senden das Anforderungssignal weiter. Die Funktionseinheit 5 zur Koordinierung von Energieverbrauchern speichert relevante Anforderungssignale ab und generiert aufgrund der aktuellen Situation ein neues Anforderungssignal. Beispielhaft werden immer vier Anforderungssignale mit den aktuell höchsten Werten in der Funktionseinheit 5 gespeichert und daraus das neue Anforderungssignal abgeleitet, welches dann weitergeleitet wird. Die Funktionseinheit 3 zur Koordinierung von Energieerzeugern regelt aufgrund des empfangenen Anforderungssignales die Energieaufbereitung.

Eine zweite vorteilhafte Signalart ist ein Sperrsignal, mit dem die Funktionseinheit 28 zur Bedienung/Ansteuerung einer Erzeugereinheit oder die Funktionseinheit 29 zur Bedienung/Ansteuerung eines Energieumformers eine Reduktion von angeforderter Energie veranlassen kann. Das Sperrsignal wird ausgesendet, wenn ein Energieerzeuger die angeforderte Energie nicht mehr oder noch nicht liefern kann. Die Funktionseinheit 27 zur Bedienung/Ansteuerung einer Erzeugergruppe kann ein empfangenes Sperrsignal verändern und weitersenden und beispielsweise auch einen Rücklauf von Energie steuern. Die Funktionseinheit 3 zur Koordinierung von Energieerzeugern kann aus mehreren empfangenen Sperrsignalen eine Auswahl treffen und daraus ein weiteres Sperrsignal generieren und aussenden. Mit Vorteil ist auch die Funktionseinheit 5 zur Koordinierung von Energieverbrauchern befähigt ein Sperrsignal auzusenden, durch welches eine Reduktion von angeforderter Energie je nach Vorrang veranlassbar ist.

Eine dritte vorteilhafte Signalart ist ein Zwangssignal, mit dem die Funktionseinheit 28 zur Bedienung/Ansteuerung einer Erzeugereinheit grundsätzlich einen Bezug von Energie erzwingen kann. Das Zwangssignal ist mit Vorteil bei der Ausführung der sogenannten Kaminfegerfunktion einsetzbar, bei der auch bei warmer Witterung Energieerzeuger aktiviert werden. Durch das Zwangssignal kann vorteilhafterweise auch ein Hitzestau in einem Energieerzeuger verhindert werden, indem bei einem abgeschalteten Energieverbraucher ein Pumpennachlauf erzwungen wird.

Eine weitere Sinalart ist ein den Energieerzeugers 2 betreffendes Zustandssignal, durch das der Energieerzeuger 2 mit Vorteil durch die ihm zugeordnete Funktionseinheit 28 zur Bedienung/Ansteuerung einer Energieerzeugereinheit bei der zugehörigen Funktionseinheit 3 zur Koordinierung von Energieerzeugern im zugehörigen Anlagensegment 1 selbsttätig anmeldbar ist.

Mit Vorteil sind für ein Signal drei verschiedene Auslösungsmechanismen verfügbar. Ein erster vorteilhafter Auslösungsmechanismus generiert ein Signal immer dann, wenn eine bestimmte Wertänderung w eintritt oder wenn eine bestimmte Zeitperiode tx abgelaufen ist. So generiert vorzugsweise ein Exemplar der Funktionseinheit 22 zur Bedienung/Ansteuerung einer Verbrauchereinheit ein Anforderungssignal mit dem ersten Auslösungsmechanismus unabhängig davon, ob zu heisses oder zu kaltes Heizwasser angeliefert wird.

Ein zweiter vorteilhafter Auslösungsmechanismus generiert ein Signal immer dann, wenn ein definierter Bedarf vorhanden ist und zugleich entweder die bestimmte Wertänderung w eintritt oder die bestimmte Zeitperiode tx abgelaufen ist. So generiert vorzugsweise ein Exemplar der Funktionseinheit 3 zur Koordinierung von Energieerzeugern ein Sperrsignal mittels des zweiten Auslösungsmechanismus.

Ein dritter vorteilhafter Auslösungsmechanismus generiert ein Signal periodisch. So ist eine geltende Systemzeit als eine weitere vorteilhafte Signalart mittels des dritten Auslösungsmechanismus in der HLK-Anlage zu verteilen.

Bei Bedarf sind noch weitere Signalarten wie beispielsweise die Aussentemperatur oder ein Funktionszustand eines Anlagenteils vorzusehen und funktionsgerecht nach einem der drei vorteilhaften Auslösungsmechanismen in der HLK-Anlage zu verteilen.

Das Datennetzwerk ist mit Vorteil ein einfaches, kostengünstiges genormtes Datennetzwerk. Eine beispielhafte Verwirklichung des Datennetzwerkes verwendet eine Untermenge der als "BatiBUS" bekannten Netzwerknorm der UNION TECHNIQUE DE L'ELECRICITE, UTE (Physical Layer Specifications: NF C 46 621, April 1991; Data Link Layer Specifications: NF C 46 622, Januar 1992; Application Layer and Network Management: NF C 623, Januar 1992).

Maximale Anzahlen der Anlagensegmente, Geräte und Funktionseinheiten einer HLK-Anlage sind grundsätzlich nur durch den im eingesetzten Datennetzwerk verfügbaren Adressraum und den erreichbaren Datendurchsatz beschränkt.

In der Fig. 5 ist mit 60 eine Zeitachse bezeichnet, auf die zwischen Funktionseinheiten ausgetauschte Anforderungssignale eines beispielhaften Ablaufs in der vorteilhaft aufgebauten HLK-Anlage nach der Fig. 3 bezogen sind. Die im ersten Gerät 49 des dritten Anlagensegmentes 8 implementierte Funktionseinheit 21 zur Bedienung/Ansteuerung einer Verbrauchergruppe sendet in einem ersten Zeitpunkt t1 ein Anforderungssignal TA(60°C) an die Funktionseinheit 5 zur Koordinierung von Energieverbrauchern im gleichen, also im dritten Anlagensegment 8, bzw. an die die vorbestimmte Gerätenummer G1 und die Segmentnummer S2 aufweisende Geräteadresse 52. Das ausgesandte Anforderungssignal TA(60°C) bedeutet, dass die von der Funktionseinheit 21 bediente/angesteuerte Verbrauchergruppe Heizungswasser mit der Temperatur von 60°C benötigt. In einem nachfolgenden Zeitpunkt t2 wird das Anforderungssignal TA(60°C) von der Funktionseinheit 5 zur Koordinierung von Energieverbrauchern des dritten Anlagensegmentes 8 an die Funktionseinheit 5 zur Koordinierung von Energieverbrauchern des ersten Anlagensegmentes 1 gesendet, von wo das Anforderungssignal TA(60°C) in einem nachfolgenden dritten Zeitpunkt t3 an die Funktionseinheit 3 zur Koordinierung von Energieerzeugern des ersten Anlagensegmentes 1 übermittelt wird. Die im zweiten Gerät 50 des dritten Anlagensegmentes 8 implementierte Funktionseinheit 21 zur Bedienung/Ansteuerung einer Verbrauchergruppe sendet in einem vierten Zeitpunkt t4 ein weiteres Anforderungssignal TA(40°C) an die Funktionseinheit 5 zur Koordinierung von Energieverbrauchern im gleichen - also im dritten - Anlagensegment 8, bzw. an die die vorbestimmte Gerätenummer G1 aufweisende Geräteadresse 52 mit der Segmentnummer S2. Das ausgesandte Anforderungssignal TA(40°C) bedeutet, dass die von der im zweiten Gerät 50 implementierten Funktionseinheit 21 bediente/angesteuerte Verbrauchergruppe Heizungswasser mit der Temperatur von 40°C benötigt. Die dem dritten Anlagensegment 8 zugeordnete Funktionseinheit 5 zur Koordinierung von Energieverbrauchern leitet das Anforderungssignal TA(40°C) nicht weiter, da im früheren ersten Zeitpunkt t1 für das dritte Anlagensegment 8 bereits eine höhere Temperatur angefordert worden ist und die Funktionseinheit 5 zur Koordinierung von Energieverbrauchern nur das aktuell höchste Anforderungssignal weiterleitet. Die im zweiten Gerät 50 des dritten Anlagensegmentes 8 implementierte Funktionseinheit 21 zur Bedienung/Ansteuerung einer Verbrauchergruppe sendet in einem fünften Zeitpunkt t5 ein weiteres Anforderungssignal TA(65°C) an die Funktionseinheit 5 zur Koordinierung von Energieverbrauchern im gleichen - also im dritten - Anlagensegment 8, bzw. an die die vorbestimmte Gerätenummer G1 aufweisende Geräteadresse 52 mit der Segmentnummer S2. Das ausgesandte Anforderungssignal TA(65°C) bedeutet, dass die von der im zweiten Gerät 50 implementierten Funktionseinheit 21 bediente/angesteuerte Verbrauchergruppe Heizungswasser mit der Temperatur von 65°C benötigt, was aktuell das höchste Anforderungssignal im dritten Anlagensegment 8 ist. In einem nachfolgenden sechsten Zeitpunkt t6 wird das Anforderungssignal TA(65°C) von der Funktionseinheit 5 zur Koordinierung von Energieverbrauchern des dritten Anlagensegmentes 8 an die Funktionseinheit 5 zur Koordinierung von Energieverbrauchern des ersten Anlagensegmentes 1 gesendet, von wo das Anforderungssignal TA(65°C) in einem nachfolgenden siebten Zeitpunkt t7 an die Funktionseinheit 3 zur Koordinierung von Energieerzeugern des ersten Anlagensegmentes 1 übermittelt wird. Die Funktionseinheit 5 zur Koordinierung von Energieverbrauchern des ersten Anlagensegmentes 1 trifft also hier eine Auswahl des Maximums aus eintreffenden Anforderungssignalen. Die im zweiten Gerät 46 des zweiten Anlagensegmentes 6 implementierte Funktionseinheit 21 zur Bedienung/Ansteuerung einer Verbrauchergruppe sendet in einem achten Zeitpunkt t8 ein weiteres Anforderungssignal TA(70°C) an die Funktionseinheit 5 zur Koordinierung von Energieverbrauchern im gleichen - also im zweiten - Anlagensegment 6, bzw. an die die vorbestimmte Gerätenummer G1 und die dem zweiten Anlagensegment 6 zugeordnete Segmentnummer S1 aufweisende Geräteadresse 52. Das ausgesandte Anforderungssignal TA(70°C) bedeutet, dass die von der Funktionseinheit 21 bediente/angesteuerte Verbrauchergruppe Heizungswasser mit der Temperatur von 70°C benötigt. In einem nachfolgenden neunten Zeitpunkt t9 wird das Anforderungssignal TA(70°C) von der Funktionseinheit 5 zur Koordinierung von Energieverbrauchern des zweiten Anlagensegmentes 6 im Anlagensegment 6 an die Funktionseinheit 29 zur Bedienung/Ansteuerung eines Energieumformers weitergeleitet. In einem nachfolgenden zehnten Zeitpunkt t10 sendet die Funktionseinheit 29 zur Bedienung/Ansteuerung eines Energieumformers ein erhöhtes Anforderungssignal TA(75°C) an die Funktionseinheit 5 zur Koordinierung von Energieverbrauchern des ersten Anlagensegmentes 1, von wo das erhöhte Anforderungssignal TA(75°C) in einem nachfolgenden elften Zeitpunkt t11 an die Funktionseinheit 3 zur Koordinierung von Energieerzeugern des ersten Anlagensegmentes 1 übermittelt wird, da das Anforderungssignal TA(75°C) ein neues aktuelles Maximum darstellt.

In der Fig. 6 sind die vorhandenen Funktionseinheiten des als zentrales Energieerzeugungssegment eingesetzten Anlagensegmentes 1 und der Anlagensegmente 6.x mit Energieumformer wie auch der Anlagensegmente 8.x ohne Energieumformer derart vereinfacht dargestellt, indem in einem der Anlagensegmente 1 bzw. 6.x bzw. 8.x jeweils pro Typ einer Funktionseinheit nur ein einzelnes Exemplar dargestellt ist. Ein Anforderungssignal TA der Funktionseinheit 22 zur Bedienung/Ansteuerung einer Erzeugereinheit eines der Anlagensegmente 1 bzw. 6.x bzw. 8.x wird zuerst im betreffenden Anlagensegment 1 bzw. 6.x bzw. 8.x zur zugeordneten Funktionseinheit 21 zur Bedienung/Ansteuerung einer Erzeugergruppe und von da zur zugeordneten Funktionseinheit 5 zur Koordinierung von Verbrauchergruppen übertragen. Die in einem der Anlagensegmente 6.x bzw. 8.x implementierte Funktionseinheit 5 zur Koordinierung von Verbrauchergruppen überträgt das Anforderungssignal TA direkt bzw. über die allfällig vorhandene Funktionseinheit 29 zur Bedienung/Ansteuerung eines Energieumformers an die im zentralen Anlagensegment 1 implementierte Funktionseinheit 5 zur Koordinierung von Energieverbrauchern, welche das Anforderungssignal TA an die Funktionseinheit 3 zur Koordinierung von Energieerzeugern weiterleitet von wo das Anforderungssignal TA über die Funktionseinheit 27 zur Bedienung/Ansteuerung einer Erzeugergruppe an die Funktionseinheit 28 zur Bedienung/Ansteuerung einer Erzeugereinheit übertragen wird.

In der Fig. 7 sind die vorhandenen Funktionseinheiten des als zentrales Energieerzeugungssegment eingesetzten Anlagensegmentes 1 und der Anlagensegmente 6.x mit Energieumformer wie auch der Anlagensegmente 8.x ohne Energieumformer derart vereinfacht dargestellt, indem in einem der Anlagensegmente 1 bzw. 6.x bzw. 8.x jeweils pro Typ einer Funktionseinheit nur ein einzelnes Exemplar dargestellt ist. Die Funktionseinheit 28 zur Bedienung/Ansteuerung einer Erzeugereinheit generiert ein Sperrsignal PSe welches über die Funktionseinheit 27 zur Bedienung/Ansteuerung einer Erzeugergruppe an die Funktionseinheit 3 zur Koordinierung von Energieerzeugern gesendet wird, in der beispielsweise ein Auswahlverfahren ausgeführt wird, wonach das bei Bedarf veränderte Sperrsignal PSe an alle Funktionseinheiten 21 zur Bedienung/Ansteuerung von Verbrauchergruppen und an alle Funktionseinheiten 29 zur Bedienung/Ansteuerung eines Umformers verteilt wird.

Um beispielhaft eine Energieanforderung hoher Priorität zu erfüllen, verteilt die im zentralen Anlagensegment 1 implementierte Funktionseinheit 5 zur Koordinierung von Energieverbrauchern ein weiteres Sperrsignal PSm an alle Funktionseinheiten 21 zur Bedienung/Ansteuerung von Verbrauchergruppen in allen Segmenten 1, 6.x und 8.x, während die in einem der nicht zentralen Anlagensegmente 6.x bzw. 8.x implementierte Funktionseinheit 5 zur Koordinierung von Energieverbrauchern ein weiteres Sperrsignal PSm' nur im eigenen Anlagensegment 6.x bzw. 8.x verteilt. Wenn beispielsweise ein Energieumformer die geforderte Energie nicht aufzubringen vermag, wird vorteilhafterweise durch die Funktionseinheit 29 zur Bedienung/Ansteuerung eines Energieumformers ein zusätzliches Sperrsignal PSu an die Funktionseinheiten 21 zur Bedienung/Ansteuerung von Verbrauchergruppen im eigenen Anlagensegment 6.x verteilt.

In der Fig. 8 sind die vorhandenen Funktionseinheiten des als zentrales Energieerzeugungssegment eingesetzten Anlagensegmentes 1 und der Anlagensegmente 6.x mit Energieumformer wie auch der Anlagensegmente 8.x ohne Energieumformer derart vereinfacht dargestellt, indem in einem der Anlagensegmente 1 bzw. 6.x bzw. 8.x jeweils pro Typ einer Funktionseinheit nur ein einzelnes Exemplar dargestellt ist. Damit unbedingt Energie eines Energieerzeugers abgenommen wird, generiert die Funktionseinheit 28 zur Bedienung/Ansteuerung einer Erzeugereinheit ein Zwangssignal PZ, welches über die zugehörige Funktionseinheit 27 zur Bedienung/Ansteuerung einer Erzeugergruppe an die Funktionseinheit 3 zur Koordinierung von Energieerzeugern übergeben wird, von wo aus das bei Bedarf veränderte Zwangssignal an alle Funktionseinheiten 21 zur Bedienung/Ansteuerung von Verbrauchergruppen und an alle Funktionseinheiten 29 zur Bedienung/Ansteuerung eines Umformers verteilt wird.

## Patentansprüche

1. Anordnung von Mitteln zur Steuerung und/oder Regelung von Energieerzeugern (2) und Energieverbrauchern (4) einer in Anlagensegmente aufteilbaren HLK-Anlage für Gebäude, wobei ein Anlagensegment (1; 6; 8) eine Energieverteilerschiene (13; 16) für an der Energieverteilerschiene (13; 16) anschliessbare Energieerzeuger (2) bzw. Energieumformer (7) und Energieverbraucher (4) aufweist,
**dadurch gekennzeichnet,**
dass ein Anlagensegment (1; 6; 8) genau eine Funktionseinheit (5) zur Koordinierung von Energieverbrauchern (4) aufweist,
dass die Funktionseinheit (5) zur Koordinierung von Energieverbrauchern (4) m einem Gerät (41; 45; 52) angeordnet ist, welches einen gemeinsamen, dem Anlagensegment (1; 6; 8) zugeordneten Adressteil (S0; S1; S2; Sx) und einen weiteren, geräteabhängigen Adressteil (Gx) aufweist,
dass der geräteabhängige Adressteil der Funktionseinheit (5) zur Koordinierung von Energieverbrauchern (4) in den Anlagensegmenten (1; 6; 8; 6.x; 8.x) der HLK-Anlage gleich und eine vorbestimmte Nummer (G1) ist und
dass ein Anforderungssignal (TA) generierbar ist, durch welches von einem Energieverbraucher (4) aus Energie anforderbar ist, indem das Anforderungssignal (TA) von einem Mittel (21; 22) zur Bedienung des Energieverbrauchers (4) an die Funktionseinheit (5) zur Koordinierung von Energieverbrauchern übertragen wird, wobei eine Zieladresse für das zu übertragende Anforderungssignal (TA) schon im voraus bei der Implementierung oder Programmierung des besagten Mittels (21; 22) zur Bedienung des Energieverbrauchers (4) durch die vorbestimmte Nummer (G1) des geräteabhängigen Adressteiles (Gx) der Funktionseinheit (5) zur Koordinierung von Energieverbrauchern im Anlagensegment (1; 6; 8; 6.x; 8.x) als Konstante (G1) festlegbar ist.

2. Anordnung nach Anspruch 1, **dadurch gekennzeichnet**,
dass ein Energieerzeuger (2) aufweisendes Anlagensegment (1) genau eine Funktionseinheit (3) zur Koordinierung der im Anlagensegment (1) angeordneten Energieerzeuger (2) aufweist, bei der die Energieerzeuger (2) selbsttätig anmeldbar sind.

3. Anordnung nach Anspruch 2, **dadurch gekennzeichnet**,
dass die Funktionseinheit (5) zur Koordinierung von Energieverbrauchern das Anforderungssignal an die Funktionseinheit (3) zur Koordinierung von Erzeugergruppen sendet.

4. Anordnung nach einem der Ansprüche 1 oder 2, **dadurch gekennzeichnet,**
dass die Funktionseinheit (5) zur Koordinierung von Energieverbrauchern das Anforderungssignal an die Funktionseinheit (5) zur Koordinierung von Energieverbrauchern eines weiteren Anlagensegmentes (1) sendet, deren dem Anlagensegment (1) zugeordneter Adressteil eine vorbestimmte Nummer (S0) ist.

5. Anordnung nach Anspruch 1, **dadurch gekennzeichnet**,
dass ein Anlagensegment (6; 6.x) einen Energieumformer (7) aufweist und dass die Funktionseinheit (5) zur Koordinierung von Energieverbrauchern das Anforderungssignal an eine dem Energieumformer (7) zugeordnete Funktionseinheit (29) zur Bedienung/Ansteuerung eines Energieumformers sendet, welche das Anforderungssignal an die Funktionseinheit (5) zur Koordinierung von Energieverbrauchern eines weiteren Anlagensegmentes (1) weiterleitet, deren dem Anlagensegment zugeordneter Adressteil eine vorbestimmte Nummer (S0) ist.

6. Anordnung nach einem der Ansprüche 1 bis 5, **dadurch gekennzeichnet**,
dass einem in eine Verbrauchereinheit und eine Verbrauchergruppe aufteilbaren Energieverbraucher (4) eine Funktionseinheit (22) zur Bedienung einer einzelnen Verbrauchereinheit und eine Funktionseinheit (21) zur Bedienung einer einzelnen Verbrauchergruppe zugeordnet sind.

7. Anordnung nach einem der Ansprüche 1 bis 6, **dadurch gekennzeichnet**,
dass einem in eine Erzeugereinheit und eine Erzeugergruppe aufteilbaren Energieerzeuger (2) eine Funktionseinheit (28) zur Bedienung der Erzeugereinheit und eine Funktionseinheit (27) zur Bedienung einer Erzeugergruppe zugeordnet sind.

8. Anordnung nach Anspruch 4, **dadurch gekennzeichnet**,
dass die Funktionseinheit (3) zur Koordinierung von Erzeugergruppen und die Funktionseinheit (5) zur Koordinierung von Verbrauchergruppen zusammen in einem Gerät (41) angeordnet sind dessen geräteabhängiger Adressteil (G1) die vorbestimmte Nummer (G1) ist.

9. Anordnung nach Anspruch 6**, dadurch gekennzeichnet**,
dass ein Anlagensegment (6; 6.x) genau eine Funktionseinheit (29) zur Bedienung/Ansteuerung eines Energieumformers aufweist,
dass das Anforderungssignal (TA) im Anlagensegment (6; 6.x) von der Funktionseinheit (22) zur Bedienung der Verbrauchereinheit an die Funktionseinheit (21) zur Bedienung der Verbrauchergruppe gesendet wird, das Anforderungssignal (TA) im Anlagensegment (6; 6.x) weiter von der Funktionseinheit (21) zur Bedienung der Verbrauchergruppe über die Funktionseinheit (5) zur Koordinierung von Verbrauchergruppen an die Funktionseinheit (29) zur Bedienung/Ansteuerung eines Energieumformers und von da aus an die Funktionseinheit (5) zur Koordinierung von Verbrauchergruppen eines weiteren Anlagensegmentes (1) gesendet wird, von wo das Anforderungssignal (TA) im weiteren Anlagensegment (1) an die Funktionseinheit (3) zur Koordinierung von Erzeugergruppen gesendet wird, welche das Anforderungssignal (TA) an die Funktionseinheit (27) zur Bedienung einer Erzeugergruppe weitersendet, von wo das Anforderungssignal (TA) schliesslich an die Funktionseinheit (28) zur Bedienung einer Erzeugereinheit übertragen wird, wobei das Anforderungssignal (28) durch eine Funktionseinheit vor dem Weitersenden veränderbar sind.

10. Anordnung nach Anspruch 7, **dadurch gekennzeichnet**,
dass das Anforderungssignal (TA) in einem Anlagensegment (1) von der Funktionseinheit (22) zur Bedienung der Verbrauchereinheit an die Funktionseinheit (21) zur Bedienung der Verbrauchergruppe sendbar ist, das Anforderungssignal (TA) weiter von der Funktionseinheit (21) zur Bedienung der Verbrauchergruppe an die Funktionseinheit (5) zur Koordinierung von Verbrauchergruppen und von da aus zur Funktionseinheit (3) zur Koordinierung von Erzeugergruppen weiterleitbar ist, durch welche das Anforderungssignal (TA) an die Funktionseinheit (3) zur Bedienung einer Erzeugergruppe weiterleitbar ist, von wo das Anforderungssignal (TA) schliesslich an die Funktionseinheit (27) zur Bedienung einer Erzeugereinheit sendbar ist, wobei das Anforderungssignal (TA) in einer Funktionseinheit vor dem Weitersenden veränderbar ist.

11. Anordnung nach Anspruch 7, **dadurch gekennzeichnet**,
dass das Anforderungssignal (TA) in einem Anlagensegment (8; 8.x) von der Funktionseinheit (22) zur Bedienung der Verbrauchereinheit an die Funktionseinheit (21) zur Bedienung der Verbrauchergruppe sendbar ist, das Anforderungssignal (TA) im Anlagensegment (8; 8.x) weiter von der Funktionseinheit (21) zur Bedienung der Verbrauchergruppe an die Funktionseinheit (5) zur Koordinierung von Verbrauchergruppen und von da aus an die Funktionseinheit (5) zur Koordinierung von Verbrauchergruppen eines weiteren Anlagensegmentes (1) sendbar ist, von wo das Anforderungssignal (TA) im weiteren Anlagensegment (1) an die Funktionseinheit (3) zur Koordinierung von Erzeugergruppen weiterleitbar ist, durch welche das Anforderungssignal (TA) an die Funktionseinheit (27) zur Bedienung einer Erzeugergruppe weiterleitbar ist, von wo das Anforderungssignal schliesslich an die Funktionseinheit (28) zur Bedienung einer Erzeugereinheit übertragbar ist, wobei das Anforderungssignal (TA) in einer Funktionseinheit vor dem Weiterleiten veränderbar ist.

12. Anordnung nach einem der Ansprüche 7 bis 11, **dadurch gekennzeichnet,**
dass ein Sperrsignal (PSe) generierbar ist, welches von einem Mittel (28; 27; 3) zur Bedienung/Ansteuerung bzw. Koordinierung eines Energieerzeugers zu einer Funktionseinheit (21) zur Bedienung/Ansteuerung einer Verbrauchergruppe sendbar ist, wodurch eine Reduktion von angeforderter Energie veranlassbar ist.

13. Anordnung nach einem der Ansprüche 7 bis 12, **dadurch gekennzeichnet**,
dass ein Sperrsignal (PSm) generierbar ist, welches von der Funktionseinheit 5 zur Koordinierung von Energieverbrauchern zu einer Funktionseinheit (21) zur Bedienung/Ansteuerung einer Verbrauchergruppe sendbar ist, wodurch eine von einer weiteren Funktionseinheit (21) zur Bedienung/Ansteuerung einer Verbrauchergruppe gestellte Energieanforderung hoher Priorität erfüllbar ist.

14. Anordnung nach einem der Ansprüche 7 bis 13, **dadurch gekennzeichnet**,
dass ein Zwangssignal generierbar ist, welches von einem Mittel (28; 27; 3) zur Bedienung/Ansteuerung bzw. Koordinierung eines Energieerzeugers zu einer Funktionseinheit (21) zur Bedienung/Ansteuerung einer Verbrauchergruppe sendbar ist, wodurch bei einem Energieverbraucher ein Bezug von Energie veranlassbar ist.

## Claims

1. An arrangement of means for controlling and/or regulating energy producers (2) and energy consumers (4) of an HVAC-installation for buildings. which can be divided into installation segments, wherein an installation segment (1; 6; 8) has an energy distributor rail (13; 16) for energy producers (2) or energy converters (7) and energy consumers (4) which can be connected to the energy distributor rail (13; 16),
characterised in that
an installation segment (1; 6; 8) has precisely one function unit (5) for the co-ordination of energy consumers (4),
the function unit (5) for the co-ordination of energy consumers (4) is arranged in an apparatus (41; 45; 52) having a common address portion (S0; S1; S2; Sx) associated with the installation segment (1; 6; 8), and a further, apparatus-dependent address portion (Gx),
the apparatus-dependent address portion of the function unit (5) for the co-ordination of energy consumers (4) in the installation segments (1; 6; 8; 6.x; 8.x) of the HVAC-installation is identical and is a predetermined number (G1), and
a demand signal (TA) can be generated, by which energy can be demanded from an energy consumer (4) by the demand signal (TA) being transmitted from a means (21; 22) for the operation of an energy consumer (4) to the function unit (5) for the co-ordination of energy consumers, wherein a target address for the demand signal (TA) to be transmitted can already be established in advance upon implementation or programming of said means (21; 22) for the operation of the energy consumer (4) by the predetermined number (G1) of the apparatus-dependent address portion (Gx) of the function unit (5) for the co-ordination of energy consumers in the installation segment (1; 6; 8; 6.x; 8.x) as a constant (G1).

2. An arrangement according to claim 1 characterised in that an installation segment (1) having energy producers (2) has precisely one function unit (3) for the co-ordination of the energy producers (2) arranged in the installation segment (1). in regard to which the energy consumers (2) can be automatically recorded.

3. An arrangement according to claim 2 characterised in that the function unit (5) for the co-ordination of energy consumers sends the demand signal to the function unit (3) for the co-ordination of producer groups.

4. An arrangement according to one of claims 1 and 2 characterised in that the function unit (5) for the co-ordination of energy consumers sends the demand signal to the function unit (5) for the co-ordination of energy consumers of a further installation segment (1) whose address portion which is associated with the installation segment (1) is a predetermined number (S0).

5. An arrangement according to claim 1 characterised in that an installation segment (6; 6.x) has an energy converter (7) and that the function unit (5) for the co-ordination of energy consumers sends the demand signal to a function unit (29) associated with the energy converter (7) for the operation/control of an energy converter which transmits the demand signal to the function unit (5) for the co-ordination of energy consumers of a further installation segment (1) whose address portion associated with the installation segment is a predetermined number (S0).

6. An arrangement according to one of claims 1 to 5 characterised in that associated with an energy consumer (4) which can be divided into a consumer unit and a consumer group are a function unit (22) for the operation of an individual consumer unit and a function unit (21) for the operation of an individual consumer group.

7. An arrangement according to one of claims 1 to 6 characterised in that associated with an energy producer (2) which can be divided into a producer unit and a producer group are a function unit (28) for the operation of the producer unit and a function unit (27) for the operation of a producer group.

8. An arrangement according to claim 4 characterised in that the function unit (3) for the co-ordination of producer groups and the function unit (5) for the co-ordination of consumer groups are arranged together in an apparatus (41) whose apparatus-dependent address portion (G1) is the predetermined number (G1).

9. An arrangement according to claim 6 characterised in that
an installation segment (6; 6.x) has precisely one function unit (29) for the operation/control of an energy converter, and
the demand signal (TA) in the installation segment (6; 6.x) is sent from the function unit (22) for the operation of the consumer unit to the function unit (21) for the operation of the consumer group, the demand signal (TA) in the installation segment (6; 6.x) is further sent from the function unit (21) for the operation of the consumer group by way the function unit (5) for the co-ordination of consumer groups to the function unit (29) for the operation/control of an energy converter and from there to the function unit (5) for the co-ordination of consumer groups of a further installation segment (1) from where the demand signal (TA) in the further installation segment (1) is sent to the function unit (3) for the co-ordination of producer groups, which further sends the demand signal (TA) to the function unit (27) for the operation of a producer group, from where the demand signal (TA) is finally transmitted to the function unit (28) for the operation of a producer unit, wherein the demand signal (28) can be varied by a function unit before being further sent.

10. An arrangement according to claim 7 characterised in that the demand signal (TA) in an installation segment (1) can be sent from the function unit (22) for the operation of the consumer unit to the function unit (21) for the operation of the consumer group, the demand signal (21) can be further passed from the function unit (21) for the operation of the consumer group to the function unit (5) for the co-ordination of consumer groups and from there to the function unit (3) for the co-ordination of producer groups, by which the demand signal (TA) can be further passed to the function unit (3) for the operation of a producer group, from where the demand signal (TA) can finally be sent to the function unit (27) for the operation of a producer unit, wherein the demand signal (TA) can be varied in a function unit before it is further sent.

11. An arrangement according to claim 7 characterised in that the demand signal (TA) in an installation segment (8; 8.x) can be sent from the function unit (22) for the operation of the consumer unit to the function unit (21) for the operation of the consumer group, the demand signal (TA) in the installation segment (8; 8.x) can be further sent from the function unit (21) for the operation of the consumer group to the function unit (5) for the co-ordination of consumer groups and from there to the function unit (5) for the co-ordination of consumer groups of a further installation segment (1), from where the demand signal (TA) in the further installation segment (1) can be passed to the function unit (3) for the co-ordination of producer groups, by which the demand signal (TA) can be further passed to the function unit (27) for the operation of a producer group, from where the demand signal can finally be transmitted to the function unit (28) for the operation of a producer unit, wherein the demand signal (TA) can be varied in a function unit before being further sent.

12. An arrangement according to one of claims 7 to 11 characterised in that a blocking signal (PSe) can be generated, which can be sent by a means (28; 27; 3) for the operation/control or co-ordination of an energy producer to a function unit (21) for the operation/control of a consumer group, whereby a reduction in demanded energy can be caused.

13. An arrangement according to one of claims 7 to 12 characterised in that a blocking signal (PSm) can be generated, which can be sent from the function unit (5) for the co-ordination of energy consumers to a function unit (21) for the operation/control of a consumer group, whereby an energy demand of high priority made by a further function unit (21) for the operation/control of a consumer group can be met.

14. An arrangement according to one of claims 7 to 13 characterised in that a compulsion signal can be generated, which can be sent from a means (28; 27; 3) for the operation/control or co-ordination of an energy producer to a function unit (21) for the operation/control of a consumer group, whereby an acquisition of energy can be caused in the case of an energy consumer.

## Revendications

1. Agencement de moyens pour commander et/ou régler des générateurs d'énergie (2) et des appareils de consommation d'énergie (4) dans une installation HLK pouvant être subdivisée en segments d'installation pour des bâtiments, un segment (1 ; 6 ; 8) de l'installation comportant une barre omnibus de distribution d'énergie (13 ; 16) pour des générateurs d'énergie (2) ou des transformateurs d'énergie (16) et des appareils de consommation d'énergie (4), qui peuvent être raccordés à la barre omnibus de distribution d'énergie (13 ; 16),
**caractérisé en ce**
■ qu'un segment d'installation (1 ; 6 ; 8) possède précisément une unité fonctionnelle (5) pour coordonner des appareils de consommation d'énergie (4),
■ que l'unité fonctionnelle (5) servant à coordonner des appareils de consommation d'énergie (4) est disposée dans un appareil (41 ; 45 ; 52), qui comporte une partie commune d'adresse (S0 ; S1 ; S2 ; Sx) associée au segment (1 ; 6 ; 8) de l'installation et une autre partie d'adresse (Gx) qui dépend de l'appareil ;
■ que la partie d'adresse, qui dépend de l'appareil, de l'unité fonctionnelle (5) servant à coordonner des appareils de consommation d'énergie (4) est la même dans les segments (1 ; 6 ; 8 ; 6.x ; 8.x) de l'installation HLK et est un numéro prédéterminé (G1), et
■ qu'un signal de demande (TA) peut être produit, signal grâce auquel de l'énergie peut être demandée par un appareil de consommation d'énergie (4), par le fait que le signal de demande (TA) est transmis par des moyens (21 ; 22) servant à commander l'appareil de consommation d'énergie (4) au niveau de l'unité fonctionnelle (5) servant à coordonner des appareils de consommation d'énergie, l'adresse de destination pour le signal de demande devant être transmis (TA) devant être fixée en tant que constante (G1) déjà par avance lors de la mise en oeuvre ou de la programmation desdits moyens (21 ; 22) pour commander l'appareil de consommation d'énergie (4) au moyen du numéro prédéterminé (G1) de la partie d'adresse (Gx), qui dépend de l'appareil, de l'unité fonctionnelle (5) servant à coordonner des appareils de consommation d'énergie dans le segment d'installation (1 ; 6 ; 8 ; 6.x; 8.x).

2. Dispositif selon la revendication 1, caractérisé en ce qu'un segment (1) de l'installation contenant des générateurs d'énergie (2) possède précisément une unité fonctionnelle (3) servant à coordonner les générateurs d'énergie (2) disposés dans le segment (1) de l'installation, unité dans laquelle les générateurs d'énergie (2) peuvent se signaler automatiquement.

3. Dispositif selon la revendication 2, caractérisé en ce que l'unité fonctionnelle (4) servant à coordonner les appareils de consommation d'énergie envoie le signal de demande à l'unité fonctionnelle (3) servant à coordonner des groupes de générateurs.

4. Dispositif selon l'une des revendications 1 ou 2, caractérisé en ce que l'unité fonctionnelle (5) servant à coordonner des appareils de consommation d'énergie envoie le signal de demande à l'unité fonctionnelle (5) servant à coordonner des appareils de consommation d'énergie d'un autre segment (1) de l'installation, dont la partie d'adresse, qui est associée à ce segment (1) de l'installation, possède un numéro prédéterminé (S0).

5. Dispositif selon la revendication 1, caractérisé en ce qu'un segment (6 ; 6.x) de l'installation possède un transformateur d'énergie (7) et que l'unité fonctionnelle (5) servant à coordonner des appareils de consommation d'énergie envoie le signal de demande à une unité fonctionnelle (29) associée au transformateur d'énergie (16) pour l'activation/la commande d'un transformateur d'énergie, qui retransmet le signal de demande à l'unité fonctionnelle (5) servant à coordonner des appareils de consommation d'énergie d'un autre segment (1) de l'installation, dont la partie d'adresse, associée au segment de l'installation, est un numéro prédéterminé (S0).

6. Dispositif selon l'une des revendications 1 à 5, caractérisé en ce qu'à un appareil de consommation d'énergie (4) pouvant être subdivisé en un appareil unitaire de consommation d'énergie et un groupe d'appareils de consommation sont associées une unité fonctionnelle (22) servant à commander un appareil unitaire de consommation d'énergie individuel et une fonction d'unité fonctionnelle (21) servant à commander un groupe individuel d'appareils de consommation.

7. Dispositif selon l'une des revendications 1 à 6, caractérisé en ce qu'à un générateur d'énergie (2) pouvant être subdivisé en un générateur unitaire et un groupe de générateurs sont associées une unité fonctionnelle (28) servant à commander le générateur unitaire et une unité fonctionnelle (27) servant à commander un groupe de générateurs.

8. Dispositif selon la revendication 4, caractérisé en ce que l'unité fonctionnelle (3) servant à coordonner des groupes de générateurs et l'unité fonctionnelle (5) servant à coordonner des groupes d'apppareils de consommation sont disposées conjointement dans un appareil (41), dont la partie d'adresse (G1), qui dépend de l'appareil, est le numéro prédéterminé (G1).

9. Dispositif selon la revendication 6, caractérisé en ce
■ qu'un segment (6 ; 6.x) de l'installation possède précisément une unité fonctionnelle (29) pour l'activation/la commande d'un transformateur d'énergie,
■ que le signal de demande (TA) dans le segment (6 ; 6.x) de l'installation est émis par l'unité fonctionnelle (22) pour commander l'appareil unitaire de consommation d'énergie à l'unité fonctionnelle (21) servant à commander le groupe d'appareils de consommation, que le signal de demande (TA) dans le segment (6 ; 6.x) de l'installation est envoyé par l'intermédiaire de l'unité fonctionnelle (5) servant à coordonner des groupes d'apppareils de consommation à l'unité fonctionnelle (29) servant à activer/commander un transformateur d'énergie et, à partir de là, à l'unité fonctionnelle (5) servant à coordonner des groupes d'apppareils de consommation d'un autre segment (1) de l'installation, à partir duquel le signal de demande (TA) présent dans un autre segment (1) de l'installation, est envoyé à l'unité fonctionnelle (3) servant à coordonner des groupes de générateurs, qui retransmet le signal de demande (TA) à l'unité fonctionnelle (27) pour activer un groupe de générateurs, d'où le signal de demande (TA) est transmis finalement à l'unité fonctionnelle (28) servant à activer un générateur unitaire, le signal de demande (28) pouvant être modifié par une unité fonctionnelle avant sa retransmission.

10. Dispositif selon la revendication 7, caractérisé en ce que le signal de demande (TA) situé dans un segment (1) de l'installation peut être envoyé par l'unité fonctionnelle (22) servant à activer l'appareil unitaire de consommation d'énergie à l'unité fonctionnelle (25) servant à activer le groupe d'appareils de consommation, que le signal de demande (TA) peut être retransmis par l'unité fonctionnelle (21) servant à activer le groupe d'apppareils de consommation, à l'unité fonctionnelle (5) servant à coordonner des groupes d'apppareils de consommation et, à partir de la, l'unité fonctionnelle (3) servant à coordonner des groupes de générateurs, au moyen de laquelle le signal de demande (TA) peut être retransmis à l'unité fonctionnelle (3) servant à activer un groupe de générateurs, à partir de laquelle le signal de demande (TA) peut finalement être envoyé à l'unité fonctionnelle (25) servant à activer un générateur unitaire, le signal de demande (TA) pouvant être modifié dans une unité fonctionnelle avant la retransmission.

11. Dispositif selon la revendication 7, caractérisé en ce que le signal de demande (TA) dans un segment (8 ; 8.x) de l'installation peut être envoyé par l'unité fonctionnelle (22) servant à activer l'appareil unitaire de consommation d'énergie à l'unité fonctionnelle (21) servant à commander le groupe d'appareils de consommation, que le signal de demande (TA) dans le segment (8 ; 8.x) de l'installation peut être envoyé en outre par l'unité fonctionnelle (21) servant à activer le groupe d'appareils de consommation à l'unité fonctionnelle (5) servant à coordonner des groupes d'apppareils de consommation et, à partir de là, à l'unité fonctionnelle (5) servant à coordonner des groupes d'apppareils de consommation d'un autre segment (1) de l'installation, d'où le signal de demande (TA) situé dans l'autre segment (1) de l'installation peut être retransmis à l'unité fonctionnelle (3) servant à coordonner des groupes de générateurs au moyen de laquelle le signal de demande (TA) peut être retransmis à l'unité fonctionnelle (25) servant à activer un groupe de générateurs, d'où le signal de demande peut être transmis finalement à l'unité fonctionnelle (28) servant à activer un générateur unitaire, le signal de demande (TA) dans une unité fonctionnelle pouvant être modifié avant la retransmission.

12. Dispositif selon l'une des revendications 7 à 11, caractérisé en ce qu'un signal de blocage (PSe) peut être produit, signal qui peut être envoyé par des moyens (28 ; 27 ; 30) d'activation/de commande ou de coordination d'un générateur d'énergie à une unité fonctionnelle (21) servant à activer/commander un groupe d'appareils de consommation, ce qui déclenche une réduction de l'énergie demandée.

13. Dispositif selon l'une des revendications 7 à 12, caractérisé en ce qu'un signal (PSm) peut être produit, signal qui peut être envoyé par l'unité fonctionnelle (5) servant à coordonner des appareils de consommation d'énergie à l'unité fonctionnelle (21) servant à activer/commander un groupe d'appareils de consommation, ce qui permet de satisfaire à une demande d'énergie de priorité élevée, envoyée par une autre unité fonctionnelle (21) servant à activer/commander un groupe d'appareils de consommation.

14. Dispositif selon l'une des revendications 7 à 13, caractérisé en ce qu'un signal de commande forcée peut être produit, signal qui peut être envoyé par des moyens (28 ; 27 ; 3) d'activation/de commande ou de coordination d'un générateur d'énergie à une unité fonctionnelle (21) servant à activer/commander un groupe d'appareils de consommation, ce qui a pour effet qu'un prélèvement d'énergie peut être déclenché dans un appareil de consommation d'énergie.
